# EUROPÄISCHE PATENTSCHRIFT

(11) **EP 0 519 267 B1**
(45) Veröffentlichungstag und Bekanntmachung des Hinweises auf die Patenterteilung: **19.04.1995**
(21) Anmeldenummer: 92109332.4
(22) Anmeldetag: 03.06.1992
(51) Int. Cl.: B24D 5/06

(54) **Bornitrid-belegter Mikro-fräser**
Bore nitride coated micro-milling tool
Micro-fraise revêtue de nitrure de bore

(30) Priorität: 17.06.1991 DE 4119872
(43) Veröffentlichungstag der Anmeldung: 23.12.1992
(73) Patentinhaber: Kapp GmbH & Co. KG Werkzeugmaschinenfabrik, D-96450 Coburg (DE)
(72) Erfinder: Pickert, Werner, Dipl.-Ing., W-8630 Coburg (DE)
(74) Vertreter: Stenger, Watzke & Ring Patentanwälte

(56) Entgegenhaltungen:
- EP-A- 0 361 027
- US-A- 3 531 840
- DATABASE WPIL Week 9046, Derwent Publications Ltd., London, GB; AN 90-346425 & JP-B-2 048 371 (Toyota cent res & dev) Zusammenfassung
- DATABASE WPIL Week 8523, Derwent Publications Ltd., London, GB; AN 85-139473 & JP-B-60 018 753 (Dainippon printing KK) Zusammenfassung

## Beschreibung

Die Erfindung betrifft ein rotierendes Werkzeug zur spanabhebenden Bearbeitung von gehärteten Werkstücken, vorzugsweise aus Stahl. Das Werkzeug besteht aus einem stählernen, vorzugsweise gehärteten Grundkörper mit definierter Arbeitsfläche, die mit einem Belag aus superhartem Material, vorzugsweise Bornitrid, versehen ist.

Derartige rotierende Werkzeuge, vorzugsweise in Form von Schleifscheiben, sind bekannt. Sie haben den Nachteil, daß sich keine definierte Schneidkante ergibt, sondern daß die einzelnen Körner des aus superhartem Material bestehenden Belages mehrere zufällig positionierte Schneidflächenstücke bilden. Als Resultat ergibt sich hinsichtlich der Standzeit eine große Streubreite.

Ausgehend von diesem bekannten Stand der Technik liegt der Erfindung die **Aufgabe** zugrunde, ein rotierendes Werkzeug der eingangs beschriebenen Art zu schaffen, das eine definierte Schneidkante hat und zur Präzisionsbearbeitung von Werkstücken geeignet ist, die aus Werkstoffen mit einer Härte bis zu 62 HRC (Rockwell-Härte) bestehen.

Die **Lösung** dieser Aufgabenstellung durch die Erfindung ist dadurch gekennzeichnet, daß die Arbeitsfläche des Werkzeuges mit einer Vielzahl von parallel zueinander verlaufenden Mikro-Spannuten versehen ist, die unter einem spitzen Winkel zu einer an die Arbeitsfläche angelegten Tangente ausgerichtet sind und ein Querschnittsprofil mit definierter Schneidkante und definiertem Spanraum aufweisen, und daß die gesamte Arbeitsfläche mit einer homogenen Schicht gleicher Schichtdicke aus superhartem Material, vorzugsweise Bornitrid, versehen ist.

Der Vorteil dieses erfindungsgemäßen Vorschlages besteht darin, daß sich eine definierte Schneidkante ergibt, so daß mit dem erfindungsgemäßen Werkzeug eine vorherbestimmbare Standzeit erreicht wird. Mit dem erfindungsgemäßen Werkzeug können somit konstante und höhere Standmengen an Werkstücken erreicht werden.

Vorteilhalterweise kann das Querschnittsprofil der Mikro-Spannuten sägezahnartig mit einer etwa radial verlaufenden, am radial außenliegenden Ende die Schneidkante bildenden Zahnbrust, einem etwa in Umfangsrichtung verlaufenden Zahnkopf und einem den Spanraum bildenden Zahnrücken ausgebildet sein.

Bei einer bevorzugten Ausführungsform der Erfindung beträgt der Abstand zwischen den Mikro-Spannuten 35 bis 600 »m und ihre Tiefe 20 bis 1.000 »m.

Bei einer weiteren Ausführungsform der Erfindung weist die auf der Arbeitsfläche befindliche Schicht aus superhartem Material eine Dicke von 1 bis 5 »m auf.

Bei einer bevorzugten Weiterbildung nach der Erfindung können die Mikro-Spannuten durch Quernuten unterteilt sein, die unter einem Winkel zu den Mikro-Spannuten verlaufen. Hierdurch ergibt sich eine Aufteilung der Schneidkante, die zu schmaleren Spänen führt und eine bessere Zufuhr von Kühl-Schmierstoff zu den Schneidkanten ermöglicht.

Die Mikro-Spannuten und/oder Quernuten können bogenförmig verlaufen.

Schließlich wird vorgeschlagen, die Form des Werkzeuges dem endgültigen Profil der zu bearbeitenden Werkstücke entsprechend auszubilden, beispielsweise der Form einer Verzahnung oder sonstiger Profile, so daß mit dem erfindungsgemäßen Werkzeug Verzahnungs- und andere komplizierte Profile hergestellt werden können.

Auf der Zeichnung ist ein Ausführungsbeispiel des erfindungsgemäßen Werkzeuges in Form einer Schleifscheibe mit einer zweiten Ausführungsvariante für die Querschnittsformgebung der Mikro-Spannuten dargestellt, und zwar zeigen:
- Fig. 1: eine perspektivische Ansicht einer Schleifscheibe,
- Fig. 2: einen Teilschnitt durch die Arbeitsfläche dieser Schleifscheibe gemäß der Schnittlinie II - II in Fig. 1,
- Fig. 3: einen der Fig. 2 entsprechenden Teilschnitt einer abgewandelten Ausführungsform und
- Fig. 4: einen weiteren Teilschnitt gemäß der Schnittlinie IV - IV in Fig. 1.

Die in Fig. 1 perspektivisch dargestellte Schleifscheibe besteht aus einem stählernen Grundkörper 1, der mit einer definierten Arbeitsfläche 2 ausgeführt ist. Diese Arbeitsfläche 2 ist mit einer Vielzahl von parallel zueinander verlaufenden Mikro-Spannuten 3 versehen, deren Querschnittsformgebung in den Fig. 2 und 3 zu erkennen ist. Diese Mikro-Spannuten 3 sind unter einem spitzen Winkel zu einer an die Arbeitsfläche 2 angelegten Tangente ausgerichtet. Ihr Querschnittsprofil ergibt eine definierte Schneidkante 4 und einen definierten Spanraum 5. Die gesamte Arbeitsfläche 2 des Grundkörpers 1 ist mit einer homogenen Schicht 6 gleicher Schichtdicke aus superhartem Material überzogen. Als Material findet vorzugsweise Bornitrid Verwendung.

Im Gegensatz zu den bekannten bornitrid-belegten Schleifscheiben ergibt sich bei der voranstehend beschriebenen Ausgestaltung des rotierenden Werkzeuges zur spanabhebenden Bearbeitung eine Vielzahl von definierten Schneidkanten durch die Profilierung der Arbeitsfläche 2 mit den geschilderten Mikro-Spannuten 3. Die Standzeit des Werkzeuges wird demzufolge besser vorherbestimmbar, so daß konstante und höhere Standmengen an Werkstücken erreicht werden können.

Das Querschnittsprofil der Mikro-Spannuten 3 kann gemäß Fig. 2 mit spitzwinkligen Zähnen oder gemäß Fig. 3 sägezahnartig ausgebildet sein. Bei der sägezahnartigen Ausbildung ergibt sich eine etwa radial verlaufende, am radial außenliegenden Ende die Schneidkante 4 bildende Zahnbrust, ein etwa in Umfangsrichtung verlaufender Zahnkopf und ein den Spanraum 5 bildender Zahnrücken. In Jedem Fall liegt der Abstand zwischen den Mikro-Spannuten 3 zwischen 35 bis 600 »m, wogegen ihre Tiefe 20 bis 1.000 »m beträgt. Die auf der gesamten Oberfläche der Arbeitsfläche 2 aufgebrachte Schicht 6 aus superhartem Material hat eine Dicke von 1 bis 5 »m.

Bei der in Fig. 1 dargestellten Ausführungsform der Schleifscheibe sind die Mikro-Spannuten 3 zusätzlich durch Quernuten 7 unterteilt, die unter einem Winkel zu den Mikro-Spannuten 3 verlaufen. Ein bevorzugter Querschnitt dieser Quernuten 7 ist in der Schnittdarstellung der Fig. 4 gezeichnet.

Während beim dargestellten Ausführungsbeispiel sowohl die Mikro-Spannuten 3 als auch die Quernuten 7 geradlinig verlaufen, besteht selbstverständlich die Möglichkeit, die Mikro-Spannuten 3 und/oder die Quernuten 7 mit einem bogenförmigen Verlauf auszubilden. Für den Fall, daß mit dem erfindungsgemäßen Werkzeug eine Präzisions-Hartbearbeitung durch Profilschleifen vorgenommen werden soll, kann die Profilform der Arbeitsfläche 2 dem endgültigen Profil der zu bearbeitenden Werkstücke entsprechen.

### Bezugszeichenliste:

- 1: Grundkörper
- 2: Arbeitsfläche
- 3: Mikro-Spannut
- 4: Schneidkante
- 5: Spanraum
- 6: Schicht
- 7: Quernut

## Patentansprüche

1. Rotierendes Werkzeug zur spanabhebenden Bearbeitung von gehärteten Werkstücken, vorzugsweise aus Stahl, aus einem stählernen, vorzugsweise gehärteten Grundkörper mit definierter Arbeitsfläche, die mit einem Belag aus superhartem Material, vorzugsweise Bornitrid, versehen ist,
**dadurch gekennzeichnet**
daß die Arbeitsfläche (2) mit einer Vielzahl von parallel zueinander verlaufenden Mikro-Spannuten (3) versehen ist, die unter einem spitzen Winkel zu einer an die Arbeitsfläche (2) angelegten Tangente ausgerichtet sind und ein Querschnittsprofil mit definierter Schneidkante (4) und definiertem Spanraum (5) aufweisen, und daß die gesamte Arbeitsfläche (2) mit einer homogenen Schicht (6) gleicher Schichtdicke aus superhartem Material, vorzugsweise Bornitrid, versehen ist.

2. Rotierendes Werkzeug nach Anspruch 1, dadurch gekennzeichnet, daß das Querschnittsprofil der Mikro-Spannuten (3) sägezahnartig mit einer etwa radial verlaufenden, am radial außenliegenden Ende die Schneidkante (4) bildenden Zahnbrust, einen etwa in Umfangsrichtung verlaufenden Zahnkopf und einem den Spanraun (5) bildenden Zahnrücken ausgebildet ist.

3. Rotierendes Werkzeug nach Anspruch 1 oder 2, dadurch gekennzeichnet, daß der Abstand zwischen den Mikro-Spannuten (3) 35 bis 600 »m und ihre Tiefe 20 bis 1.000 »m beträgt.

4. Rotierendes Werkzeug nach einem der Ansprüche 1 bis 3, dadurch gekennzeichnet, daß die auf der Arbeitsfläche (2) befindliche Schicht (6) aus superhartem Material eine Dicke von 1 bis 5 »m aufweist.

5. Rotierendes Werkzeug nach mindestens einem der Ansprüche 1 bis 4, dadurch gekennzeichnet, daß die Mikro-Spannuten (3) durch Quernuten (7) unterteilt sind, die unter einem Winkel zu den Mikro-Spannuten (3) verlaufen.

6. Rotierendes Werkzeug nach mindestens einem der Ansprüche 1 bis 5, dadurch gekennzeichnet, daß die Mikro-Spannuten (3) und/oder die Quernuten (7) bogenförmig verlaufen.

7. Rotierendes Werkzeug nach mindestens einem der Ansprüche 1 bis 6, dadurch gekennzeichnet, daß die Form des Werkzeuges dem endgültigen Profil der zu bearbeitenden Werkstücke entspricht.

## Claims

1. Rotating tool for machining hardened workpieces, preferably of steel, consisting of a steel, preferably hardened, basic body having a defined working surface which is provided with a layer of superhard material, preferably boron nitride, characterized in that the working surface (2) is provided with a multiplicity of micro chip grooves (3) which run parallel to one another, are orientated at an acute angle to a tangent applied to the working surface (2) and have a cross-sectional profile having a defined cutting edge (4) and a defined chip space (5), and in that the entire working surface (2) is provided with a homogeneous coating (6) of uniform coating thickness of superhard material, preferably boron nitride.

2. Rotating tool according to Claim 1, characterized in that the cross-sectional profile of the micro chip grooves (3) is of saw-tooth-like design having an approximately radially running tooth face forming the cutting edge (4) at the radially outer end, a tooth head running approximately in the peripheral direction, and a tooth back forming the chip space (5).

3. Rotating tool according to Claim 1 or 2, characterized in that the distance between the micro chip grooves (3) is 35 to 600 »m and its depth 20 to 1000 »m.

4. Rotating tool according to one of Claims 1 to 3, characterized in that the coating (6) of superhard material on the working surface (2) has a thickness of 1 to 5 »m.

5. Rotating tool according to at least one of Claims 1 to 4, characterized in that the micro chip grooves (3) are subdivided by transverse grooves (7) which run at an angle to the micro chip grooves (3).

6. Rotating tool according to at least one of Claims 1 to 5, characterized in that the micro chip grooves (3) and/or the transverse grooves (7) run in a curved shape.

7. Rotating tool according to at least one of Claims 1 to 6, characterized in that the shape of the tool corresponds to the final profile of the workpieces to be machined.

## Revendications

1. Outil rotatif destiné à l'usinage par enlèvement de copeaux de pièces trempées, de préférence en acier, constitué d'un corps de base, de préférence en acier trempé, comportant une surface de travail définie qui est pourvue d'un revêtement en matériau ultradur, de préférence en nitrure de bore, caractérisé en ce que la surface de travail (2) est équipée d'une pluralité de microrainures à copeaux (3) qui sont parallèles entre elles, orientées suivant un angle aigu par rapport à une tangente appliquée à la surface de travail (2), et qui comportent un profil de coupe transversale avec une arête tranchante (4) définie et un espace de dégagement de copeaux (5) défini, et en ce que l'ensemble de la surface de travail (2) est revêtu d'une couche (6) homogène de même épaisseur en matériau ultradur, de préférence en nitrure de bore.

2. Outil rotatif selon la revendication 1, caractérisé en ce que le profil de la section transversale des microrainures à copeaux (3) est conçu en forme de dents de scie avec une face d'attaque s'étendant à peu près radialement, formant l'arête tranchante (4) à l'extrémité située radialement à l'extérieur, un sommet de dent s'étendant approximativement dans le sens circonférentiel, et une face en dépouille formant l'espace de dégagement de copeaux (5).

3. Outil rotatif selon l'une des revendications 1 ou 2 , caractérisé en ce que l'écartement entre les microrainures à copeaux (3) est compris entre 35 et 600 »m, et que leur profondeur est comprise entre 20 et 1.000 »m.

4. Outil rotatif selon l'une quelconque des revendications 1 à 3, caractérisé en ce que la couche (6) en matériau ultradur qui est appliquée sur la surface de travail (2) a une épaisseur qui est comprise entre 1 et 5 »m.

5. Outil rotatif selon au moins l'une des revendications 1 à 4, caractérisé en ce que les microrainures à copeaux (3) sont subdivisées par des rainures transversales (7) qui s'étendent suivant un angle par rapport aux microrainures à copeaux (3).

6. Outil rotatif selon au moins l'une des revendications 1 à 5, caractérisé en ce que les microrainures à copeaux (3) et/ou les rainures transversales (7) s'étendent en forme d'arc.

7. Outil rotatif selon au moins l'une des revendications 1 à 6, caractérisé en ce que la forme de l'outil correspond au profil définitif de la pièce à usiner.
